# EUROPÄISCHE PATENTSCHRIFT

(11) **EP 0 548 019 B1**
(45) Veröffentlichungstag und Bekanntmachung des Hinweises auf die Patenterteilung: **24.06.1998**
(21) Anmeldenummer: 92810974.3
(22) Anmeldetag: 10.12.1992
(51) Int. Cl.: C11D 3/42, C11D 3/39, D06L 3/12

(54) **Lagerstabile Bleichmittel-Dispersion**
Storage-stable bleach dispersion
Dispersion d'agent de blanchiment stable au stockage

(30) Priorität: 19.12.1991 CH 3777/91
(43) Veröffentlichungstag der Anmeldung: 23.06.1993
(73) Patentinhaber: Ciba Specialty Chemicals Holding Inc., 4057 Basel (CH)
(72) Erfinder: Eckhardt, Claude, Dr., F-68400 Riedisheim (FR)

(56) Entgegenhaltungen:
- EP-A- 0 293 040
- EP-A- 0 317 978
- EP-A- 0 321 715
- EP-A- 0 364 027
- EP-A- 0 394 998
- EP-A- 0 395 588
- US-A- 4 002 423

## Beschreibung

Die Erfindung betrifft eine lagerstabile Bleichmittel-Dispersion, die neben mindestens einer Persäure, eines Persäurebildenden Systems oder deren Salzen, einen oder mehrere optische Aufheller vom Bis-benzofuranyl-Typ enthält, sowie die Herstellung und Verwendung dieser Bleichmittel-Dispersion zum gleichzeitigen Bleichen und Aufhellen von Geweben im Haushalt und in der Industrie, bei Temperaturen ab +10°C oder höher.

Kombinationen von optischen Aufhellern mit Persäuren sind bereits vielfach im Einsatz. Durch den Wunsch bunte Textilien nicht mehr separat zu waschen, sowie aus Energiespar-Gründen, wird in vielen Ländern die Wäsche nicht mehr bei 90 bis 95°C oder durch Kochen sondern bei tieferen Temperaturen gewaschen bzw. gebleicht. Um bei diesen Temperaturen gute Bleicheffekte zu erzielen, war man gezwungen zu Persäuren mit stärkerer Bleichwirkung überzugehen (EP-A-145 438, GB-2 141 754, GB-2 141 755, US-4 028 263). Insbesondere werden Bleichmittel, z.B. flüssige Bleichmittel-Formulierungen angeboten, die separat dem Waschbad zugegeben werden. Diese Produkte enthalten hohe Konzentrationen an Oxidationsmitteln, wie z.B. Persäuren, die konventionelle optische Aufheller im Waschbad zerstören können.

Es wurde nun gefunden, dass Bis-benzofuranyl-Verbindungen, die am heterocyclischen Ring substituiert sind, überlegene optische Aufhelleigenschaften zeigen und in flüssigen Bleichmittel-Dispersionen eine ausgezeichnete Stabilität gegenüber den zugesetzten Persäuren aufweisen. Diese speziellen Bis-benzofuranyl-Verbindungen können in konzentrierte Bleichmittel eingearbeitet werden. Sie zeigen darin gute Aufhelleffekte und sind bei 20°C über Monate stabil oder werden höchstens in einer in der Praxis nicht störenden Menge abgebaut.

Diese speziellen Bis-benzofuranyl-Verbindungen sind teilweise als Komponenten eines flüssigen Waschmittel in EP-A-394998 beschrieben. Das flüssige Waschmittel kann auch Bleichmittel, vorzugsweise Perborat, enthalten. In EP-A-364027 sind andere Bis-benzofuranyl-Verbindungen als Komponenten einer Bleichmittel-Dispersion offenbart.

Gegenstand der Erfindung ist somit eine wässrige lagerstabile Bleichmittel-Dispersion enthaltend 2 bis 70 Gew.%, bezogen auf das Gesamtgewicht der Formulierung, einer oder mehrerer Persäuren, persäurebildender Systeme oder deren Salze, sowie 0,01 bis 1 Gew.% eines optischen Aufhellers oder einer Mischung von optischen Aufhellern, dadurch gekennzeichnet, dass die optischen Aufheller Bis-benzofuranyl-Aufheller der Formel (1) sind, worin R₁ und R₂ unabhängig voneinander Wasserstoff, C₁-C₄-Alkyl, C₁-C₄-Alkoxy, Halogen, Benzyloxy oder Phenoxy, R₃ C₁-C₄-Alkyl, Halogen oder Phenyl, M Wasserstoff oder ein Äquivalent eines nicht chromophoren Kations und n 1 bis 4 bedeuten; dass als Persäuren Wasserstoffperoxid, Diperoxyalkyldicarbonsäuren, Phthaloaminopersäuren oder Sulfonylpersäuren verwendet werden; und dass als persäurebildende Systeme oder deren Salze, Tetraacetylethylendiamin, Salze des Nonoyloxybenzolsulfonats, des iso-Nonoyloxybenzolsulfonats oder Sulfonat-phenylbenzoate verwendet werden.

Bevorzugte Bleichmittel enthalten einen optischen Aufheller der Formel (2) worin
R₁ Wasserstoff, C₁-C₄-Alkyl, C₁-C₄-Alkoxy, Halogen, Benzyloxy oder Phenoxy und
R₃ C₁-C₄-Alkyl, Halogen oder Phenyl und
M Wasserstoff, Alkalimetallion oder Ammoniumion
bedeutet.

Beispiele für C₁-C₄-Alkyl und C₁-C₄-Alkoxy sind Methyl, Ethyl, Butyl und tert-Butyl sowie Methoxy, Ethoxy und Butoxy. Bei den Alkalimetallionen sind aus praktischen Überlegungen Natrium und Kalium bevorzugt.

In besonders bevorzugten optischen Aufhellern der Formel (2) steht R₁ für Wasserstoff, Methyl oder Methoxy und R₃ für Methyl, Ethyl oder Phenyl, wobei den optischen Aufhellern der Formeln (3), (4) und (5) besondere Bedeutung zukommt.

Der Gehalt an optischem Aufheller beträgt 0,01 bis 1 Gew.%, vorzugsweise 0,05 bis 0,25 Gew.%, bezogen auf das Gesamtgewicht der Formulierung.

Die optischen Aufheller der Formeln (1) bis (5) sind bekannt und können z.B. gemäss EP-A-395 588 hergestellt werden.

Die in den Bleichmittel-Dispersionen vorhandenen Persäuren, persäurebildenden Systeme oder deren Salze werden in einer Menge von 2 bis 70 Gew.% und bevorzugt in einer Menge von 5 bis 40 Gew.%, bezogen auf das Gesamtgewicht der Formulierung, zugesetzt.

Als anorganischen Persäuren kommt in Frage Wasserstoffperoxid.

Es können jedoch auch organische Systeme die eine oder mehrere Peroxideruppen, wie z-B. enthalten eingesetzt werden. Beispiele hiefür sind :
- Diperoxyalkyldicarbonsäuren der allgemeinen Formel worin R' = Wasserstoff oder C₁-C₄-Alkyl und n = 5 bis 15 ist,
- Phthaloaminopersäuren wie sie z.B. in der EP-A-325 288 beschrieben sind, und
- Sulfonylpersäuren wie sie z.B. in der US-A-5 004 558 und US-A-4 822 510 beschrieben sind.

Bevorzugt sind hierbei Wasserstoffperoxid und Diperoxyalkyldicarbonsäuren, wie die Diperoxydodecandicarbonsäure, oder Mischung davon.

Anstelle der Persäuren oder zu deren Unterstützung können als persäurebildende Systeme Tetraacetylethylendiarnin (TAED), Salze des Nonoyloxybenzolsulfonats (NOBS), des iso-Nonoyloxybenzolsulfonats (i-NOBS) oder Sulfonat-phenylbenzoate verwendet werden.

Zur Aktivierung der Persäuren können 0,01 bis 5 Gew.% und bevorzugt 0,05 bis 2 Gew.%, bezogen auf das Gesamtgewicht der Formulierungen, eines Katalysators oder eines Katalysatorengemisches zugesetzt werden.

Geeignete Katalysatoren sind z.B. Übergangsmetallverbindungen wie Kupfer-, Kobalt- und Mangan-Verbindungen. Als Beispiele seien CuSO₄, Kobalt-Amin-Komplexe oder Mangan-Komplexe mit mehrzähnigen Liganden genannt.

Die Bleichmittel-Dispersion kann darüberhinaus noch weitere Zusätze enthalten wie :
a) 0 bis 10 Gew.%, vorzugsweise 3 bis 7 Gew.% eines oder mehrerer Sulfonate,
b) 0 bis 10 Gew.%, vorzugsweise 1 bis 8 Gew.% eines oder mehrerer nichtionischer Tenside,
c) 0 bis 5 Gew.%, vorzugsweise 0 bis 3 Gew.% einer oder mehrerer Fettsäuren und
d) 0 bis 1 Gew.%, vorzugsweise 0 bis 0,5 Gew.% eines oder mehrerer Phosphonate.

In Frage kommende Sulfonate sind z.B. wasserlösliche Salze von Alkylphenylsulfonaten, Paraffinsulfonaten, α-Olefinsulfonaten, Fettsäuremonoglycerinsulfonaten, 2-Acyloxy-Alkan-1-sulfonaten und β-Alkyloxy-Alkansulfonaten, wie sie in der GB-A-2 141 754 genannt sind. Beispielhaft seien Natriumpentadecylsulfonat oder Sulfobernsteinsäuredioctylester und besonders die C₉-C₁₅-Alkylphenylsulfonate genannt.

Als Beispiele für nichtionische Tenside seien Verbindungen genannt, die durch die Kondensation von Ethylenoxid, Propylenoxid oder einem Gemisch aus beiden mit einem Kohlenwasserstoff, der ein aktives Wasserstoffatom trägt, entstehen.

Beispiele für Kohlenwasserstoffe mit einem aktiven Wasserstoffatom sind :
- niedermolekulare, aliphatische Polyole,
- gesättigte und/oder ungesättigte Fettalkohole mit 8 bis 22 C-Atomen,
- Alkylphenole mit 4 bis 12 C-Atomen im Alkylrest,
- Hydroxybiphenyle,
- gesättigte und ungesättigte Fettamine mit 8 bis 22 C-Atomen,
- gesättigte und ungesättigte Fettsäuren mit 8 bis 22 C-Atomen, oder
- gesättigte und ungesättigte Fettsäure-(N,N-bis-hydroxyalkyl)amide,
wobei auf 1 Mol der genannten Verbindungen vorzugsweise 4 bis 100 Mol Ethylenoxid und/oder Propylenoxid kommen. Als Beispiele seien die Fettalkoholethoxylate genannt. Es können aber auch Gemische dieser Umsetzungsprodukte untereinander verwendet werden. Diese Gemische erhält man durch Mischen einzelner Umsetzungsprodukte oder direkt durch Ethoxylierung eines Gemisches der den Umsetzungsprodukten zugrundeliegenden Verbindungen.

Desweiteren kommen Alkyl- oder Alkylen-, mono- oder polyglucoside in Frage. Diese weisen bevorzugt Alkyl- oder Alkylengruppen mit 9 bis 15 Kohlenstoffatomen sowie 1-10 Glucosideinheiten auf. Beispiele hierfür sind Nonyldiglucosid und Allyl(C₁₂-C₁₅)-poly(1-10)-glucosid. Weiterhin können Sorbitanester wie z.B. Polyoxyethylensorbitanmonopalmitat, Fettsäureethanolamide wie z.B. Kokosfettsäurediethanolamid und Fettsäureethanolaminoxide wie z.B. Tetradecylaminoxid verwendet werden.

Als Fettsäuren können gesättigte und ungesättigte Carbonsäuren wie z.B. Öl-, Kaprin-, Laurin-, Myristin-, Kokosnuss-, Palmkernsäure oder deren Salze, z.B. die Natrium-, Kalium- oder Ammoniumsalze, eingesetzt werden, wobei die Kokosfettsäurederivate besonders bevorzugt sind.

Beispiele für die Gruppe der Phosphonate und Polyphosphonate sind z.B. Aminotrimethylphosphonsäure, Aminotriethylphosphonsäure, Ethylendiamintetramethylphosphonsäure und Diethylendiamintetramethylphosphonsäure sowie Verbindungen, wie sie in der US-A4 321 165 beschrieben sind.

Neben diesen Zusätzen sind noch weitere Zusätze möglich, wie weitere Tenside, Emulgatoren, Verdicker, Schaumregulatoren, Stabilisatoren, Geruchsverbesserer, Sequestriermittel, Salze oder Farbstoffe.

Hergestellt wird die Bleichmittel-Dispersion indem man den oder die optischen Aufheller als feuchten Presskuchen oder trockenes Pulver mit einer oder mehreren Persäuren oder persäurebildenen Systemen zusammen mit Wasser und gegebenenfalls weiteren Zusätzen vermischt und homogenisiert. Die so erhaltene Bleichmittel-Dispersion ist über Monate stabil und sedimentiert nicht.

Dank der erfindungsgemässen Kombination der Persäuren mit den spezifischen Aufhellern ist es möglich eine flüssige Bleichmitteldispersion anzubieten, die dem üblichen Standard entspricht, ab +10°C, bevorzugt im Bereich +10°C bis +60°C und besonders bevorzugt im Bereich +15°C bis +40°C, einsetzbar ist und zusätzlich eine erhöhte Lagerstabilität besitzt.

In den nachfolgenden Beispielen beziehen sich Teile und Prozente auf das Gewicht. Die Temperatur ist in Celsiusgraden angegeben.

Die nachfolgenden Beispiele erläutern die Erfindung ohne sie darauf zu beschränken.

### Beispiel 1:

Es wird eine Formulierung mit folgender Zusammensetzung hergestellt :

Dazu werden alle Komponenten bis auf die Persäure und den optischen Aufheller unter Rühren in erwärmtes deionisiertes Wasser gegeben. Nach dem Abkühlen auf Raumtemperatur werden die Persäure und der optische Aufheller zugegeben.

Der optische Aufheller lässt sich ohne sichtbares Sedimentieren einarbeiten und seine Menge wird, nach der Neutralisation des Oxidationsmittels mit Hydrosulfit, spektroskopisch zu 100 % der eingesetzten Menge bestimmt. Die erhaltene Dispersion ist stabil.

### Beispiel 2:

Wie Beispiel 1, wobei jedoch als optischer Aufheller ein solcher der Formel (4) verwendet wird. Man erhält ein gleich gutes Ergebnis.

### Beispiel 3:

Die Bleichmittel-Dispersionen gemäss Beispielen 1 und 2 werden während 14 Tagen bei einer Temperatur von 20°C unter Lichtabschluss gelagert. Bei der Bestimmung des Gehaltes an optischen Aufheller ergibt sich in beiden Fällen ein Gehalt von 100% des Ausgangswertes.

### Beispiel 4: (Vergleichsbeispiel)

Wie Beispiel 1, wobei jedoch als optischer Aufheller ein solcher der Formel (6) (EP-A-345 765) verwendet wird. Nach 14-tägiger Lagerung bei 20°C unter Lichtabschluss liegt hier der Gehalt an optischen Aufheller nur noch bei 15% des Ausgangswertes.

### Beispiel 5:

Es wird wie in den Beispielen 1, 2 und 4 verfahren, mit dem einzigen Unterschied, dass die Lagerung der Formulierung bei 37°C erfolgt. Bei der Bestimmung des Gehaltes an optischen Aufheller ergeben sich die in Tabelle 1 aufgeführten Werte.

**Tabelle 1**

| Optischer Aufheller | Gehalt an optischem Aufheller nach 14 Tagen bei 37°C |
|---|---|
| (3) | 70% |
| (4) | 80% |
| (6) | 0% |

### Beispiel 6:

Wie Beispiel 1, wobei jedoch als optischer Aufheller ein solcher der Formel (5) verwendet wird.

Der Gehalt an optischem Aufheller beträgt nach 3 Tagen bei 26°C 85 % der Ausgangsmenge.

## Patentansprüche

1. Lagerstabile Bleichmittel-Dispersion enthaltend 2 bis 70 Gew.%, bezogen auf das Gesamtgewicht der Formulierung, einer oder mehrerer Persäuren, persäurebildender Systeme oder deren Salze sowie 0,01 bis 1 Gew.% eines optischen Aufhellers oder einer Mischung von optischen Aufhellern, dadurch gekennzeichnet, dass die optischen Aufheller Bis-benzofuranyl-Aufheller der Formel (1) sind, worin
R₁ und R₂ unabhängig voneinander Wasserstoff, C₁-C₄-Alkyl, C₁-C₄-Alkoxy, Halogen, Benzyloxy oder Phenoxy,
R₃ C₁-C₄-Alkyl, Halogen oder Phenyl,
M Wasserstoff oder ein Äquivalent eines nicht chromophoren Kations und
n 1 bis 4 bedeuten;
und dass als Persäuren Wasserstoffperoxid, Diperoxyalkyldicarbonsäuren, Phthaloaminopersäuren oder Sulfonylpersäuren verwendet werden; und dass als persäurebildende Systeme oder deren Salze, Tetraacetylethylendiamin, Salze des Nonoyloxybenzolsulfonats, des iso-Nonoyloxybenzolsulfonats oder Sulfonat-phenylbenzoate verwendet werden.

2. Lagerstabile Bleichmittel-Dispersion gemäss Anspruch 1, dadurch gekennzeichnet, dass sie einen optischen Aufheller der Formel (2) enthält worin
R₁ Wasserstoff, C₁-C₄-Alkyl, C₁-C₄-Alkoxy, Halogen, Benzyloxy oder Phenoxy und
R₃ C₁-C₄-Alkyl, Halogen oder Phenyl und
M Wasserstoff, Alkalimetallion oder Ammoniumion
bedeutet.

3. Lagerstabile Bleichmittel-Dispersion gemäss Anspruch 2, dadurch gekennzeichnet, dass sie einen optischen Aufheller der Formel (2) enthält, worin
R₁ Wasserstoff, Methyl oder Methoxy und
R₃ Methyl, Ethyl oder Phenyl und
M Wasserstoff oder ein Alkalimetallion
bedeutet.

4. Lagerstabile Bleichmittel-Dispersion gemäss Anspruch 3, dadurch gekennzeichnet, dass sie einen optischen Aufheller der Formel (3) enthält.

5. Lagerstabile Bleichmittel-Dispersion gemäss Anspruch 3, dadurch gekennzeichnet, dass sie einen optischen Aufheller der Formel (4) enthält.

6. Lagerstabile Bleichmittel-Dispersion gemäss Anspruch 3, dadurch gekennzeichnet, dass sie einen optischen Aufheller der Formel (5) enthält.

7. Lagerstabile Bleichmittel-Dispersion gemäss Anspruch 1, dadurch gekennzeichnet, dass der Gehalt an optischem Aufheller 0,05 bis 0,25 Gew.%, bezogen auf das Gesamtgewicht der Formulierung, beträgt.

8. Lagerstabile Bleichmittel-Dispersion gemäss Anspruch 1, dadurch gekennzeichnet, dass der Gehalt an Persäuren, persäurebildenden Systemen oder deren Salzen 5 bis 40 Gew.%, bezogen auf das Gesamtgewicht der Formulierung, beträgt.

9. Lagerstabile Bleichmittel-Dispersion gemäss Anspruch 1, dadurch gekennzeichnet, dass als Persäuren Wasserstoffperoxid, Diperoxydodecandicarbonsäure oder eine Mischung aus beiden verwendet wird.

10. Lagerstabile Bleichmittel-Dispersion gemäss Anspruch 1, dadurch gekennzeichnet, dass sie 0,01 bis 5 Gew.%. bezogen auf das Gesamtgewicht der Formulierung, eines Katalysators oder eines Katalysatorengemisches enthält.

11. Lagerstabile Bleichmittel-Dispersion gemäss Anspruch 10, dadurch gekennzeichnet, dass sie 0,05 bis 2 Gew.%, bezogen auf das Gesamtgewicht der Formulierung, eines Katalysators oder eines Katalysatorengemisches enthält.

12. Lagerstabile Bleichmittel-Dispersion gemäss Anspruch 10, dadurch gekennzeichnet, dass der Katalysator aus der Gruppe der Übergangsmetallverbindungen stammt.

13. Lagerstabile Bleichmittel-Dispersion gemäss Anspruch 12, dadurch gekennzeichnet, dass der Katalysator eine Kupfer-, Kobalt- oder Mangan-Verbindung ist.

14. Lagerstabile Bleichmittel-Dispersion gemäss Anspruch 13, dadurch gekennzeichnet, dass sie, bezogen auf das Gesamtgewicht der Formulierung,
a) 0 bis 10 Gew.% eines oder mehrerer Sulfonate,
b) 0 bis 10 Gew.% eines oder mehrerer nichtionischer Tenside,
c) 0 bis 5 Gew.% einer oder mehrerer Fettsäuren und
d) 0 bis 1 Gew.% eines oder mehrerer Phosphonate
enthält.

15. Lagerstabile Bleichmittel-Dispersion gemäss Anspruch 1, dadurch gekennzeichnet, dass sie, bezogen auf das Gesamtgewicht der Formulierung,
a) 5 bis 10 Gew.% Wasserstoffperoxid,
b) 3 bis 7 Gew.% Diperoxydodecandicarbonsäure,
c) 0,05 bis 0,25 Gew.% eines optischen Aufhellers der Formel (3), (4) oder (5)
d) 0 bis 7 Gew.% eines sekundären Alkylsulfonates,
e) 1 bis 8 Gew.% eines nichtionischen Alkoholethoxylates,
f) 0 bis 3 Gew.% eines Kokosfettsäure-Derivates,
g) 0 bis 0,5 Gew.% eines Phosphonates
enthält.

16. Lagerstabile Bleichmittel-Dispersion gemäss Anspruch 1, dadurch gekennzeichnet, dass sie weitere Zusätze wie Tenside, Emulgatoren, Verdicker, Schaumregulatoren, Stabilisatoren, Geruchsverbesserer, Sequestriermittel, Salze oder Farbstoffe enthält.

17. Verfahren zur Herstellung der Bleichmittel-Dispersion gemäss Anspruch 1, dadurch gekennzeichnet, dass man den oder die optischen Aufheller als feuchten Presskuchen oder trockenes Pulver mit einer oder mehreren Persäuren oder den persäurebildenen Systemen zusammen mit Wasser und gegebenenfalls mit weiteren Zusätzen vermischt und homogenisiert.

18. Verwendung der Bleichmittel-Dispersion gemäss Anspruch 1 zum Bleichen von Textilmaterial ab 10°C.

## Claims

1. A bleach dispersion of long shelf life comprising 2 to 70% by weight, relative to the total weight of the formulation, of one or more peracids, peracid-forming systems or salts thereof and 0.01 to 1% by weight of a fluorescent whitener or a mixture of fluorescent whiteners, characterized in that the fluorescent whitener is a bis(benzofuranyl) whitener of the formula (1) in which R₁ and R₂, independently of one another, are hydrogen, C₁-C₄alkyl, C₁-C₄alkoxy, halogen, benzyloxy or phenoxy, R₃ is C₁-C₄alkyl, halogen or phenyl, M is hydrogen or one equivalent of a non-chromophoric cation and n is 1 to 4; and in that the peracids used are hydrogen peroxide, diperoxyalkyldicarboxylic acids, phthalaminoperacids or sulfonyl peracids; and in that the peracid-forming systems or salts thereof used are tetraacetylethylenediamine, salts of nonoyloxybenzenesulfonate, of isononoyloxybenzenesulfonate or sulfonatophenyl benzoates.

2. A bleach dispersion of long shelf life according to claim 1, characterized in that it comprises a fluorescent whitener of the formula (2) in which R₁ is hydrogen, C₁-C₄alkyl, C₁-C₄alkoxy, halogen, benzyloxy or phenoxy and R₃ is C₁-C₄alkyl, halogen or phenyl and M is hydrogen, an alkali metal ion or an ammonium ion.

3. A bleach dispersion of long shelf life according to claim 2, characterized in that it comprises a fluorescent whitener of the formula (2) in which R₁ is hydrogen, methyl or methoxy and R₃ is methyl, ethyl or phenyl and M is hydrogen or an alkali metal ion.

4. A bleach dispersion of long shelf life according to claim 3, characterized in that it comprises a fluorescent whitener of the formula (3)

5. A bleach dispersion of long shelf life according to claim 3, characterized in that it comprises a fluorescent whitener of the formula (4)

6. A bleach dispersion of long shelf life according to claim 3, characterized in that it comprises a fluorescent whitener of the formula (5)

7. A bleach dispersion of long shelf life according to claim 1, characterized in that the fluorescent whitener content is 0.05 to 0.25% by weight, relative to the total weight of the formulation.

8. A bleach dispersion of long shelf life according to claim 1, characterized in that the content of peracids, peracid-forming systems or salts thereof is 5 to 40% by weight, relative to the total weight of the formulation.

9. A bleach dispersion of long shelf life according to claim 1, characterized in that the peracids used are hydrogen peroxide, diperoxydodecanedicarboxylic acid or a mixture of both.

10. A bleach dispersion of long shelf life according to claim 1, characterized in that it contains 0.01 to 5% by weight, relative to the total weight of the formulation, of a catalyst or a catalyst mixture.

11. A bleach dispersion of long shelf life according to claim 10, characterized in that it contains 0.05 to 2% by weight, relative to the total weight of the formulation, of a catalyst or a catalyst mixture.

12. A bleach dispersion of long shelf life according to claim 10, characterized in that the catalyst is from the group of the transition metal compounds.

13. A bleach dispersion of long shelf life according to claim 12, characterized in that the catalyst is a copper compound, cobalt compound or manganese compound.

14. A bleach dispersion of high shelf life according to claim 13, characterized in that it comprises, relative to the total weight of the formulation,
a) 0 to 10% by weight of one or more sulfonates,
b) 0 to 10% by weight of one or more nonionic surfactants,
c) 0 to 5% by weight of one or more fatty acids and
d) 0 to 1% by weight of one or more phosphonates.

15. A bleach dispersion of long shelf life according to claim 1, characterized in that it comprises, relative to the total weight of the formulation,
a) 5 to 10% by weight of hydrogen peroxide,
b) 3 to 7% by weight of diperoxydodecanedicarboxylic acid,
c) 0.05 to 0.25% by weight of a fluorescent whitener of the formula (3), (4) or (5)
d) 0 to 7% by weight of a secondary alkyl sulfonate,
e) 1 to 8% by weight of a nonionic alcohol ethoxylate,
f) 0 to 3% by weight of a coconut fatty acid derivative,
g) 0 to 0.5% by weight of a phosphonate.

16. A bleach dispersion of long shelf life according to claim 1, characterized in that it comprises further additives, such as surfactants, emulsifiers, thickeners, foam regulators, stabilisers, odour improvers, sequestering agents, salts or dyes.

17. A process for the preparation of a bleach dispersion according to claim 1, characterized in that it comprises mixing the fluorescent whitener or whiteners as a moist press cake or a dry powder with one or more peracids or the peracid-forming systems together with water and, if desired, further additives and homogenising the mixture.

18. The use of the bleach dispersion according to claim 1 for bleaching textiles starting from 10°C.

## Revendications

1. Dispersion d'agents de blanchiment stable au stockage contenant de 2 à 70 % en poids, rapporté au poids total de la formulation, d'un ou de plusieurs peroxyacides ou systèmes formateurs de peroxyacides ou leurs sels, ainsi que de 0,01 à 1 % en poids d'un azurant optique ou d'un mélange d'azurants optiques, caractérisée en ce que les azurants optiques sont des azurants de type bis-benzofuranyle de formule (1) dans laquelle R₁ et R₂ représentent, indépendamment l'un de l'autre, un atome d'hydrogène, un groupe alkyle en C₁₋₄, alcoxy en C₁₋₄, halogéno, benzyloxy ou phénoxy, R₃ représente un groupe alkyle en C₁₋₄, un atome d'halogène ou un groupe phényle, M représente un proton ou un équivalent d'un cation non chromophore et n vaut de 1 à 4, en ce que l'on utilise comme peroxyacides, du peroxyde d'hydrogène, des acides diperoxyalcanedicarboxyliques, des acides peroxyaminophtaliques ou des acides peroxysulfoniques, et en ce que l'on utilise, comme systèmes formateurs de peroxyacides ou comme sels de ceux-ci, la tétraacétyléthylènediamine, des sels de type nonoyloxybenzènesulfonate, iso-nonoyloxybenzènesulfonate ou benzoate de phénylsulfonate.

2. Dispersion d'agents de blanchiment stable au stockage selon la revendication 1, caractérisée en ce qu'elle contient un azurant optique de formule (2) dans laquelle R₁ représente un atome d'hydrogène, un groupe alkyle en C₁₋₄, alcoxy en C₁₋₄, halogéno, benzyloxy ou phénoxy et R₃ représente un groupe alkyle en C₁₋₄ halogéno ou phényle et M représente un atome d'hydrogène, un ion d'un métal alcalin ou un ion d'ammonium.

3. Dispersion d'agents de blanchiment stable au stockage selon la revendication 2, caractérisée en ce qu'elle contient un azurant optique de formule (2) dans laquelle R₁ représente un atome d'hydrogène ou un groupe méthyle ou méthoxy, et R₃ représente un groupe méthyle, éthyle ou phényle, et M représente un atome d'hydrogène ou un ion alcalin.

4. Dispersion d'agents de blanchiment stable au stockage selon la revendication 3, caractérisée en ce qu'elle contient un azurant optique de formule (3)

5. Dispersion d'agents de blanchiment stable au stockage selon la revendication 3, caractérisée en ce qu'elle contient un azurant optique de formule (4)

6. Dispersion d'agents de blanchiment stable au stockage selon la revendication 3, caractérisée en ce qu'elle contient un azurant optique de formule (5)

7. Dispersion d'agents de blanchiment stable au stockage selon la revendication 1, caractérisée en ce que la teneur en azurant optique est de 0,05 à 0,25 % en poids rapporté au poids total de la formulation.

8. Dispersion d'agents de blanchiment stable au stockage selon la revendication 1, caractérisée en ce que la teneur en peroxyacides, en systèmes formant des peroxyacides ou en sels de tels composés est de 5 à 40 % en poids rapporté au poids total de la composition.

9. Dispersion d'agents de blanchiment stable au stockage selon la revendication 1, caractérisée en ce que l'on utilise comme peroxyacides du peroxyde d'hydrogène, de l'acide diperoxydodécanedicarboxylique ou un mélange de ces deux acides.

10. Dispersion d'agents de blanchiment stable au stockage selon la revendication 1, caractérisée en ce qu'elle contient de 0,01 à 5 % en poids, rapporté au poids total de la formulation, d'un catalyseur ou d'un mélange de catalyseurs.

11. Dispersion d'agents de blanchiment stable au stockage selon la revendication 10, caractérisée en ce qu'elle contient de 0,05 à 2 % en poids, rapporté au poids total de la formulation, d'un catalyseur ou d'un mélange de catalyseurs.

12. Dispersion d'agents de blanchiment stable au stockage selon la revendication 10, caractérisée en ce que le catalyseur est un catalyseur qui fait partie du groupe des métaux de transition.

13. Dispersion d'agents de blanchiment stable au stockage selon la revendication 12, caractérisée en ce que le catalyseur est un composé de cuivre, de cobalt ou de manganèse.

14. Dispersion d'agents de blanchiment stable au stockage selon la revendication 13, caractérisée en ce qu'elle contient
a) de 0 à 10 % en poids d'un ou de plusieurs sulfonates,
b) de 0 à 10 % en poids d'un ou de plusieurs agents tensioactifs non ioniques,
c) de 0 à 5 % en poids d'un ou de plusieurs acides gras, et
d) de 0 à 1 % en poids d'un ou de plusieurs phosphonates toutes ces quantités étant rapportées au poids total de la formulation.

15. Dispersion d'agents de blanchiment stable au stockage selon la revendication 1, caractérisée en ce qu'elle contient
a) de 5 à 10 % en poids de peroxyde d'hydrogène,
b) de 3 à 7 % en poids d'acide diperoxydodécanedicarboxylique,
c) de 0,05 à 0,25 % en poids d'un azurant optique de formule (3), (4) ou (5)
d) de 0 à 7 % en poids d'un alkylsulfonate secondaire,
e) de 1 à 8 % d'un alcool éthoxylé non ionogène,
f) de 0 à 3 % en poids d'un dérivé d'acide gras de coco,
g) de 0 à 0,5 % en poids d'un phosphonate,
toutes ces quantités étant rapportées au poids total de la formulation.

16. Dispersion d'agents de blanchiment stable au stockage selon la revendication 1, caractérisée en ce qu'elle contient d'autres additifs tels que des agents tensioactifs, des agents émulsionnants, des épaississants, des agents régulateurs de mousse, des stabilisants, des agents améliorant l'odeur, des agents séquestrants, des sels ou des colorants.

17. Procédé de préparation de la dispersion d'agents de blanchiment conforme à la revendication 1, caractérisé en ce que l'on mélange le ou les azurant(s) optique(s) sous forme de gâteau de filtration ou sous forme de poudre sèche avec un ou plusieurs peroxyacides ou avec les systèmes formateurs de peroxyacides, avec de l'eau et, éventuellement, avec d'autres additifs, et en ce que l'on homogénéise ce mélange.

18. Utilisation de la dispersion d'agents de blanchiment conforme à la revendication 1 pour le blanchiment de matières textiles à des températures supérieures ou égales à 10 °C.
